# EUROPÄISCHE PATENTSCHRIFT

(11) **EP 0 612 237 B1**
(45) Veröffentlichungstag und Bekanntmachung des Hinweises auf die Patenterteilung: **11.10.1995**
(21) Anmeldenummer: 92923553.9
(22) Anmeldetag: 12.11.1992
(51) Int. Cl.: A61G 13/00

(54) **GEBÄRBETT**
PARTURITION BED
LIT D'ACCOUCHEMENT

(30) Priorität: 12.11.1991 AT 2233/91; 20.07.1992 AT 1478/92
(43) Veröffentlichungstag der Anmeldung: 31.08.1994
(73) Patentinhaber: PODGORSCHEK, Iris, 1180 Wien (AT); BERGHAMMER, Karin, A-4910 Ried im Innkreis (AT)
(72) Erfinder: PODGORSCHEK, Iris, 1180 Wien (AT); BERGHAMMER, Karin, A-4910 Ried im Innkreis (AT)
(74) Vertreter: Kopecky, Helmut, Dipl.-Ing. Kopecky & Schwarz Patentanwälte
(86) Internationale Anmeldenummer: AT9200145
(87) Internationale Veröffentlichungsnummer: WO9309750

(56) Entgegenhaltungen:
- FR-A- 636 085
- GB-A- 497 662
- US-A- 4 139 917

## Beschreibung

Die Erfindung betrifft ein Gebärbett mit einer in zwei gegeneinander verstellbare Teile quergeteilten Liegefläche, u.zw. einem den Oberkörper und das Becken der Gebärenden abstützenden Hauptlagerungsteil und einem die Beine abstützenden Beinlagerungsteil, wobei der Hauptlagerungsteil und der Beinlagerungsteil aus einer gemeinsamen, in einer vorbestimmten Höhe befindlichen Liegeebene in in unterschiedlichen Höhenlagen befindlichen, zur Liegeebene etwa parallelen Ebenen gegeneinander verstellbar sind, u.zw. durch eine Senk- und Hebbarkeit des Beinlagerungsteiles mittels eines Verstellmechanismus, und wobei der Beinlagerungsteil in gegenüber dem Hauptlagerungsteil abgesenkter Position in Längsrichtung des Gebärbettes unter den Hauptlagerungsteil in einen unterhalb des Hauptlagerungsteiles zumindest in dessen Beckenbereich vorgesehenen Freiraum verschiebbar ist.

Einfache Gebärbetten sind beispielsweise aus der US-A - 4,615,058, der EP-A - 0 136 419, der US-A - 4,682,376 und dem DE-GM - 88 06419 bekannt.

Aus der US-A - 2,832,655 ist ein Gebärbett der eingangs beschriebenen Art bekannt, bei dem der Beinlagerungsteil bis unmittelbar unter den Hauptlagerungsteil abgesenkt werden kann und in abgesenkter Position unter den Hauptlagerungsteil eingeschoben werden kann, so daß das Gebärbett als gynäkologischer Stuhl verwendbar ist. Ein ganz ähnliches Bett ist aus der AU-A - 8 326 375 bekannt.

Sämtliche dieser bekannten Betten bzw. Gebärbetten gestatten es der Gebärenden jedoch lediglich, Liege- oder Halbsitzpositionen einzunehmen.

Nach wiedergewonnenen Erkenntnissen bringt Bewegung während des Geburtsvorganges sowie eine aufrechte Gebärhaltung mannigfaltige medizinische Vorteile und die Möglichkeit bewußteren Miterlebens für die werdenden Eltern mit sich.

Für eine solche aufrechte Gebärhaltung und die Integration des Partners war bisher ein Improvisieren am Boden mit Stockerln und Matratzen erforderlich. Arzt und Hebamme mußten sich in schwierige Körperhaltungen begeben, um eine Geburt in anderen Positionen außer der liegenden leiten zu können.

Die Erfindung stellt sich die Aufgabe, ein Gebärbett zu schaffen, das den neuen Ansprüchen einer natürlichen Geburtshilfe unter Einbeziehung einer aufrechten Gebärhaltung gerecht wird, wobei die Gebärende ihre Position selbst bzw. mitbestimmen kann und der Partner bei guter Zugänglichkeit für den in aufrechter Körperhaltung behandelnden Arzt bzw. die Hebamme integriert ist. Weiters soll eine schnelle Umwandelbarkeit in einen Operationstisch für eventuell notwendige medizinische Interventionen möglich sein.

Diese Aufgabe wird erfindungsgemäß dadurch gelöst, daß der Hauptlagerungsteil an einem von einer am Kopfendbereich des Hauptlagerungsteiles angeordneten Hauptstütze auskragenden Träger abgestützt ist und mittels eines Verstellmechanismus unabhängig vom Beinlagerungsteil aus der vorbestimmten Liegehöhe in eine höhere Position heb- und wieder zurück senkbar ist.

In der älteren, jedoch nachveröffentlichten EP-A - 0 491 165 ist ein Gebärbett beschrieben, bei dem ebenfalls ein Hauptlagerungsteil und ein Beinlagerungsteil gegeneinander höhenverstellbar sind, jedoch ist der Beinlagerungsteil lediglich in ganz abgesenkter Position unter den Hauptlagerungsteil schiebbar. Der Beinlagerungsteil läßt sich nur in einer bestimmten Höhe fixieren, er kann somit keine Zwischenhöhenlagen zwischen seiner obersten Position und seiner untersten Position einnehmen. Somit ist es kaum möglich, daß die Gebärende eine Hockposition einnimmt, und selbst wenn, ist diese Hockposition nur in Bodennähe einnehmbar, so daß der Arzt bzw. die Hebamme bei all ihren Manipulationen eine gebückte Haltung einnehmen müssen.

In halb abgesenkter Position, die eine Hockposition in etwas höherer Lage ermöglichen würde, kann der Beinlagerungsteil nicht unter den Hauptlagerungsteil eingeschoben werden, da dann eine im Beckenbereich des Hauptlagerungsteiles vorgesehene Höhenverstelleinrichtung für den Hauptlagerungsteil, die als Säule ausgebildet ist, im Weg wäre. Hierdurch ist die Zugänglichkeit durch den nach vorne ragenden Beinlagerungsteil stark erschwert - der Arzt bzw. die Hebamme müssen sich über das weit vorragende vordere Ende des Beinlagerungsteiles beugen.

Demgegenüber ist durch die erfindungsgemäße Anordnung der Hauptstütze am Kopfendbereich des Hauptlagerungsteiles unterhalb desselben ein Freiraum geschaffen, so daß der Beinlagerungsteil in beliebiger Höhenposition unter den Hauptlagerungsteil einschiebbar ist.

Das erfindungsgemäße Gebärbett bietet die Möglichkeit, zwei Ebenen mit einem Niveauunterschied zu schaffen, was sowohl die Sitzhaltung für die Gebärende als auch die Hockposition auf der unteren Ebene, alleine oder auf die Beine des auf der oberen Ebene sitzenden Partners gestützt, ermöglicht. Dieser Niveauunterschied liegt etwa in der Größenordnung von 50 cm. Hierbei ist es wesentlich, daS der Beinlagerungsteil teilweise unter den Hauptlagerungsteil eingeschoben werden kann, damit eine gute Zugänglichkeit von vorne gegeben ist.

Um eine möglichst vielseitige Verstellmöglichkeit zu bieten, sind vorzugsweise der Hauptlagerungsteil und der Beinlagerungsteil stufenlos heb- und senkbar.

Eine zweckmäßige platzsparende Konstruktion ist dadurch gekennzeichnet, daß der Hauptlagerungsteil gegenüber dem starr an der in sich starren Hauptstütze angeordneten Träger hebsenk- und neigbar ist, wobei vorteilhaft der Beinlagerungsteil in abgesenkter Position unter den den Hauptlagerungsteil tragenden Träger bringbar ist.

Zum Erzielen einer Schräglage der Gebärenden ist vorteilhaft der Hauptlagerungsteil mittels des Verstellmechanismus in unterschiedliche Neigungen einstellbar.

Um das Gebärbett auch als gynäkologischen Stuhl verwenden zu können, weist gemäß einer bevorzugten Ausführungsform der Hauptlagerungsteil eine Rücken- und eine Beckenplatte auf, die miteinander gelenkig verbunden sind und einzeln in unterschiedliche Neigungen bringbar sind.

Um eine eindeutige Zuordnung des Beinlagerungsteiles zum Hauptlagerungsteil zu sichern, ist vorteilhaft an der Hauptstütze eine in Richtung des auskragenden und den Hauptlagerungsteil stützenden Trägers gerichtete Führungsschiene angeordnet, entlang der der Beinlagerungsteil verfahrbar ist.

Eine weitere bevorzugte Ausführungsform ist dadurch gekennzeichnet, daß der Beinlagerungsteil vom Hauptlagerungsteil zur Gänze entfernbar ist, wobei der Beinlagerungsteil mittels Schwenkarme an einem eigenen unabhängig von der Hauptstütze des Hauptlagerungsteiles vorgesehenen Stützgestell abgestützt ist.

Zur Erleichterung der Sitz- und Hockposition ist vorteilhaft der Beinlagerungsteil an seinem zum Hauptlagerungsteil gerichteten Ende mit einem konvex vorspringenden, vorzugsweise halbkreisförmigen Teil ausgestattet, der in eine gegengleich am Hauptlagerungsteil angeordnete konkave Einbuchtung bei in gleicher Höhenlage befindlichem Hauptlagerungs- und Beinlagerungsteil eingreift.

Eine universelle Verwendbarkeit des Gebärbettes ist insbesondere dann gegeben, wenn eine Stecklehne vorgesehen ist, die sowohl am Kopfende des Hauptlagerungsteiles, vorzugsweise in Höhe des den Hauptlagerungsteil abstützenden Trägers, als auch am Fußende des Beinlagerungsteiles ansteckbar ist sowie wenn weiters Handgriffstützen und/oder Beinstützen vorgesehen sind, die entweder am Hauptlagerungsteil und/oder am Beinlagerungsteil befestigbar sind.

Um die gegenseitige Lage des Beinlagerungsteiles zum Hauptlagerungsteil sicherzustellen bzw. den Beinlagerungsteil gegenüber dem Hauptlagerungsteil zu fixieren, ist vorteilhaft der Beinlagerungsteil mittels an der Führungsschiene angreifender Bremsbacken mit der Führungsschiene verbindbar und mittels Führungsrollen an der Führungsschiene geführt, wobei vorzugsweise die Führungsschiene als Energieversorgungsleitung, vorzugsweise als Stromleiter, zur Versorgung des Verstellmechanismus des Beinlagerungsteiles ausgebildet ist.

Eine selbständige Verfahrbarkeit des Beinlagerungsteiles ist vorteilhaft dadurch sichergestellt, daß der Beinlagerungsteil mittels an seinem Stützgestell gelagerter Stützrollen am Fundament abgestützt ist, wobei zweckmäßig die Stützrollen des Beinlagerungsteiles als fixierbare Lenkrollen ausgebildet sind.

Zur Sicherstellung einer stufenlosen Verstellmöglichkeit sind zweckmäßig sowohl der Hauptlagerungsteil als auch der Beinlagerungsteil mit jeweils einem eigenen elektrisch betriebenen Hydraulikaggregat ausgestattet.

Eine konstruktiv einfache Konstruktion, die sowohl eine Heb- und Senkbarkeit als auch eine Neigbarkeit des Hauptlagerungsteiles ermöglicht, ist dadurch gekennzeichnet, daß der Hauptlagerungsteil einen gegenüber dem Träger heb- und senkbaren Rahmen aufweist, der mit jeweils einem am Kopfende als auch am gegenüberliegenden Ende angeordneten Kniehebel mit dem Träger gelenkig verbunden ist, wobei an jedem der Kniehebel ein einerseits am Knie und andererseits am Träger oder am Rahmen angelenkter Hydraulikzylinder angreift.

Die Erfindung ist nachfolgend an einem in der Zeichnung dargestellten Ausführungsbeispiel näher erläutert, wobei die Fig. 1 und 2 jeweils eine Seitenansicht eines Gebärbettes einmal in Liegeposition (Fig. 1) und einmal mit maximal einstellbarem Höhenunterschied zwischen Hauptlagerungsteil und Beinlagerungsteil in schematischer Darstellung veranschaulichen. Fig. 3 ist eine Draufsicht auf das Gebärbett, Fig. 4 zeigt einen Schnitt, der gemäß der Linie IV-IV der Fig. 1 geführt ist. Die Fig. 5, 6 und 7 zeigen jeweils schematische Seitenansichten des Gebärbettes, wobei die Fig. 5A bis 5F das Gebärbett in verschiedenen Positionen, jedoch mit in ein- und derselben Höhenlage befindlichem Hauptlagerungsteil und Beinlagerungsteil zeigen. Die Fig. 6A bis 6D veranschaulichen Positionen des Gebärbettes mit in unterschiedlichen Höhenlagen befindlichem Hauptlagerungsteil und Beinlagerungsteil, und die Fig. 7A bis 7D zeigen die getrennte Verwendung entweder nur des Hauptlagerungsteiles oder des Hauptlagerungsteiles und des Beinlagerungsteiles. Die Fig. 5̅, 6̅ und 7̅ zeigen in zu den Fig. 5, 6 und 7 analoger Darstellung die Anwendung in der Praxis.

Das erfindungsgemäße Gebärbett weist eine Liegefläche 1 auf, die von zwei gegeneinander verstellbaren Teilen gebildet ist, u.zw. von einem Hauptlagerungsteil 2, auf dem eine auf der Liegefläche 1 liegende Gebärende den Oberkörper und das Becken abstützen kann, und einem Beinlagerungsteil 3, auf dem die Beine abstützbar sind.

Der Hauptlagerungsteil 2 ist an einem von einer am Fundament 4 befestigten Hauptstütze 5 auskragenden Träger 6 abgestützt. Die Hauptstütze 5 selbst ist mit Verankerungsmitteln 7 am Fundament 4 fest verankert. An dem auskragenden Träger 6, der, wie aus Fig. 4 ersichtlich ist, zwei zueinander parallele und im Abstand voneinander angeordnete Tragarme 6', 6'' aufweist, sind zwei Kniehebel 8, 9 mit jeweils einem Ende angelenkt. Das andere Ende der Kniehebel 8, 9 ist jeweils mit einem gegenüber dem Träger 6 heb- und senkbaren Rahmen 10 gelenkig verbunden. An jedem der Kniehebel 8, 9 ist ein einerseits am Knie 11 und andererseits am Träger 6 angelenkter Hydraulikzylinder 12, 13 angelenkt, durch deren Betätigung der Rahmen 10 gegenüber dem Träger 6 stufenlos gehoben und gesenkt werden kann, wie insbesondere aus den Fig. 1 und 2 ersichtlich ist. Werden die Hydraulikzylinder 12, 13 ungleich beaufschlagt, ist es möglich, den Rahmen 10 gegenüber dem Träger 6 eine Schräglage stufenlos einnehmen zu lassen, vgl. z.B. Fig. 7C.

An dem Rahmen 10 sind eine Rücken- 14 und eine Beckenplatte 15, die miteinander bei 16 gelenkig verbunden sind und auch an dem Rahmen 10 angelenkt sind, abgestützt. Zwei weitere Hydraulikzylinder 17, 18 ermöglichen sowohl das Verschwenken der Rücken- 14 und der Beckenplatte 15 gegeneinander sowie auch gegenüber dem Rahmen 10 (vgl. Fig. 5B, 5D). Die Rücken- 14 und Beckenplatte 15 dienen zur Aufnahme einer Schaumstoffmatratze 19 mit Kunststoffüberzug.

Die Energieversorgung der Stellgeräte für den Hauptlagerungsteil 2 erfolgt über eine in die Hauptstütze 5 einmündende Stromzuführungsleitung 20. Ein elektrisch betriebenes Hydraulikaggregat 21, mit dem die Hydraulikzylinder versorgt werden, ist platzgünstig in der Hauptstütze 5 angeordnet. Die Hauptstütze 5 ist allseitig verkleidet und mit einer Revisionstüre 22 versehen, um eine gute Zugänglichkeit zum Hydraulikaggregat 21 zu ermöglichen.

Unabhängig vom Hauptlagerungsteil 2 ist der Beinlagerungsteil 3 an einem eigenen Stützgestell 23 abgestützt. Dieses Stützgestell 23, das ebenfalls wie die Hauptstütze 5 allseitig verkleidet ist, ist mittels als fixierbare Lenkrollen ausgebildeter Stützrollen 24 am Fundament 4 fahrbar. Um eine eindeutige Zuordnung des Beinlagerungsteiles zum Hauptlagerungsteil und Kopplung an diesem sicherzustellen, ragt eine von der Hauptstütze 5 des Hauptlagerungsteiles 2 parallel zum Träger 6 gerichtete, in Bodennähe angeordnete Führungsschiene 25 in Richtung zum freien Ende des Trägers 6 und ist das Stützgestell 23 des Beinlagerungsteiles 3 an der Führungsschiene 25 mittels Führungsrollen 26 geführt. Bremsbacken 27, vorzugsweise hydraulisch betätigbar, dienen dazu, den Beinlagerungsteil 3 in einer bestimmten Position entlang der Führungsschiene 25 zu fixieren.

Die Führungsschiene 25 nimmt auch eine Energieversorgungsleitung zur Versorgung eines Verstellmechanismus des Beinlagerungsteiles 3 auf, vorzugsweise ist die Führungsschiene selbst als Niedervoltstromleiter zur Versorgung eines im Stützgestell 23 des Beinlagerungsteiles 3 untergebrachten elektrisch betriebenen Hydraulikaggregates 28 ausgebildet.

An dem Stützgestell 23 ist mittels zweier gelenkiger und zueinander parallel ausgerichteter Schwenkarme 29 eine von einem starren Rahmen 30 umgebene Platte 31 heb- und senkbar, wobei die Schwenkarme 29 mittels eines Hydraulikzylinders 32 verstellt werden können. Die Platte 31 dient zur Aufnahme einer Schaumstoffmatratze 33 mit Kunststoffüberzug.

Wie aus den Fig. 1 und 2 ersichtlich ist, läßt sich mit Hilfe der Schwenkarme 29 die Matratze 33 des Beinlagerungsteiles 3 in horizontaler Position stufenlos heben und senken.

Wie aus Fig. 3 zu entnehmen ist, weist der Beinlagerungsteil 3 an seinem zum Hauptlagerungsteil 2 gerichteten Ende einen konvex vorspringenden halbkreisförmig ausgebildeten Teil 34 auf, der in eine gegengleich am Hauptlagerungsteil 2 angeordnete Einbuchtung 35 bei in gleicher Höhenlage befindlichem Hauptlagerungs- 2 und Beinlagerungsteil 3 eingreift, so daß trotz dieser Einbuchtung eine geschlossene Liegefläche 1 vorhanden ist. Eine Stecklehne 36 ist sowohl am Kopfende des Hauptlagerungsteiles 2, u.zw. in Höhe des auskragenden Trägers 6, als auch am Fußende des Beinlagerungsteiles 3, u.zw. in die heb- und senkbare Platte 31 bzw. deren Rahmen 30, einsteckbar. Hierdurch ist die Stecklehne 36, wenn sie am Beinlagerungsteil befestigt ist (vgl. Fig. 5C), mit dessen Matratze 33 heb- und senkbar. Handgriffstützen 37 und Beinstützen 38 sind wahlweise entweder am Hauptlagerungsteil 2 und/oder am Beinlagerungsteil 3 befestigbar.

Ein Gestänge 39 für die Abhängung eines Haltegriffes 40 kann am Kopfende des Hauptlagerungsteiles 2 an der Hauptstütze 5 montiert werden. Das Gestänge kragt etwa bis über die vordere Hälfte (die Beckenplatte 15) des Hauptlagerungsteiles und ragt so hoch, daß eine Hochposition unterhalb des Gestänges 39 eingenommen werden kann.

Die Funktion des Gebärbettes ist nachfolgend anhand der Fig. 5A bis 7D näher erläutert, die Fig. 5A̅ bis 7D̅ zeigen das Gebärbett jeweils in zu den Fig. 5A bis 7D analogen Darstellungen mit der Gebärenden:
- Fig. 5A:: Die Gebärende kann eine Liege-Position einnehmen.
- Fig. 5B:: Die Gebärende kann mit halb aufgerichtetem Oberkörper liegen.
- Fig. 5C:: Die Gebärende kann während der Geburt eine knieende Position, aufgestützt auf den Händen oder den Unterarmen, Gesicht der Rückenplatte 14 zugewandt, einnehmen. Medizinische Vorteile: Vermeidung des Vena Cava Kompressionssyndroms, Optimierung der Geburtsachse, besserer Dammschutz, weniger Druck auf den Damm, weniger Episiotomien sind notwendig, Schmerzerleichterung vor allem in der Übergangsperiode, Erweiterung des Geburtskanales, vorteilhaft bei Schulterdystokoien ... Die Stecklehne 36 ist am Fußende des Beinlagerungsteiles 3 eingesteckt und dient als Rückenlehne. Dadurch kann sie sich nach der Geburt, vor der Abnabelung des Kindes, zurücksetzen, ohne sich umdrehen zu müssen, was höchstmögliche Sauberkeit ermöglicht.
- Fig. 5D:: Die Gebärende kann eine Beckenhochlage einnehmen. Die halbkreisförmig konkave Einbuchtung 35 der Matratze 19 im Beckenbereich ermöglicht Freiraum für das Becken und guten Zugang für Arzt und Hebamme.
- Fig. 5E:: Beinstützen 38 sind befestigt.
- Fig. 5F:: Leicht gepolsterte Handgriffstützen 37 können sowohl am Hauptlagerungsteil 2 für die Hände (vgl. Fig. 5F) sowie am Beinlagerungsteil 3 für die Beine (vgl. Fig. 6A) befestigt werden.
- Fig. 6A:: Die Gebärende kann eine halbsitzende Position bei schräg gestellter Rückenplatte 14 und geringem Niveauunterschied zwischen Hauptlagerungs- 2 und Beinlagerungsteil 3 des Gebärbettes einnehmen.
- Fig. 6B:: Die Gebärende kann auf dem Hauptlagerungsteil 2 des Gebärbettes mit aufgestellter Rückenplatte 14 sitzen und ihre Beine auf den abgesenkten Beinlagerungsteil 3 des Gebärbettes stellen. Durch Verschieben des Beinlagerungsteiles 3 teilweise unter den Hauptlagerungsteil 2 ist eine sehr gute Zugänglichkeit für den Arzt bzw. die Hebamme gegeben, und diese können in aufrechter Körperhaltung arbeiten. Die halbkreisförmig konkave Einbuchtung der Matratze des Hauptlagerungsteiles 2 erlaubt Freiraum für das Becken. Medizinische Vorteile: besonders günstig für die Austreibungsperiode, die Schwerkraft wirkt mit, weniger Kraft erforderlich, der Kopf schlüpft in der Wehenpause nicht zurück, rascherer Geburtsfortschritt, der Damm ist weniger gefährdet.
- Fig. 6C:: Die Gebärende kann auf dem abgesenkten Beinlagerungsteil 3 des Gebärbettes hocken und sich am Hauptlagerungsteil 2 anlehnen, wobei sie sich mit ihren Ellenbogen auf der Matratze 19 des Hauptlagerungsteiles 2 abstützen und an den Handgriffstützen 37 festhalten kann. Durch die Verschiebbarkeit des Beinlagerungsteiles entlang der Führungssschiene kann die optimale individuelle Distanz zwischen Hebamme und Gebärender eingestellt werden. Durch die Höhenverstellbarkeit des Beinlagerungsteiles kann auf die Größe der Gebärenden individuell Rücksicht genommen werden.
Medizinische Vorteile: besonders günstig für die Austreibungsperiode, Erdung durch festes Abstützen der Füße, Schwerkraft wirkt mit, weniger Kraftaufwand erforderlich, Optimierung der Geburtsachse, Kyphoisierung der Wirbelsäule, vermehrte Lungenkapazität, Entspannung des Beckenbodens, Schmerzerleichterung, Erweiterung des Beckenausganges um 1,5 cm, der Damm ist weniger in Gefahr, guter Dammschutz ist möglich, da guter Zugang für Arzt und Hebamme gewährleistet ist, rascherer Geburtsfortschritt, weniger sekundäre Wehenschwächen, das Kind findet leichter den vorteilhaftesten Weg des geringeren Widerstandes, bessere Sauerstoffversorgung für das Kind, der Kopf schlüpft in der Wehenpause nicht zurück, guter Zugang für Arzt und Hebamme, ...
- Fig. 6D:: Die Gebärende kann auf dem Beinlagerungsteil 3 des Gebärbettes hocken und sich an den Beinen eines auf dem Hauptlagerungsteil 2 sitzenden Partners abstützen. Medizinische Vorteile: wie Fig. 6C, außerdem Integration des Mannes, aus dem Zuseher wird ein Mitwirkender, die Gebärende fühlt sich geborgener, dadurch entspannter, was einen besseren Geburtsfortschritt fördert.
- Fig. 7A:: Den Beinlagerungsteil 3 abgesenkt und unter den Hauptlagerungsteil 2 geschoben kann das Gebärbett einfach und höchst platzsparend in einen gynäkologischen Stuhl verwandelt werden. Sind die Beinstützen 38 montiert, ist die optimale Position für etwaig notwendige Eingriffe, wie die Versorgung der Episiotomie, die Manualhilfe bei Beckenendlage, Forzeps- oder Vakuumextraktionen, geschaffen.
- Fig. 7B:: Der Beinlagerungsteil 3 ist abgekoppelt und gesondert vom Hauptlagerungsteil 2 als Ablage zu verwenden.
- Fig. 7G:: Für den Fall eines Nabelschnurvorfalles ist die Möglichkeit einer Schräglage für die Gebärende gegeben.
- Fig. 7D:: Die Gebärende kann am Hauptlagerungsteil 2 sitzen oder hocken und sich dabei an dem von oben abgehängten Haltegriff 40 anhalten. Medizinische Vorteile: die hängende Position des Beckens zählt zu den vorteilhaftesten. Siehe 6C.

## Patentansprüche

1. Gebärbett mit einer in zwei gegeneinander verstellbare Teile quergeteilten Liegefläche (1), u.zw. einem den Oberkörper und das Becken der Gebärenden abstützenden Hautlagerungsteil (2) und einem die Beine abstützenden Beinlagerungsteil (3), wobei der Hauptlagerungsteil (2) und der Beinlagerungsteil (3) aus einer gemeinsamen, in einer vorbestimmten Höhe befindlichen Liegeebene in in unterschiedlichen Höhenlagen befindlichen, zur Liegeebene etwa parallelen Ebenen gegeneinander verstellbar sind, u.zw. durch eine Senk- und Hebbarkeit des Beinlagerungsteiles (3) mittels eines Verstellmechanismus (29, 32), und wobei der Beinlagerungsteil (3) in gegenüber dem Hauptlagerungsteil (2) abgesenkter Position in Längsrichtung des Gebärbettes unter den Hauptlagerungsteil (2) in einen unterhalb des Hauptlagerungsteiles (2) zumindest in dessen Beckenbereich vorgesehenen Freiraum verschiebbar ist, dadurch gekennzeichnet, daß der Hauptlagerungsteil (2) an einem von einer am Kopfendbereich des Hauptlagerungsteiles (2) angeordneten Hauptstütze (5) auskragenden Träger (6) abgestützt ist und mittels eines Verstellmechanismus (8, 9, 11, 12, 13) unabhängig vom Beinlagerungsteil (3) aus der vorbestimmten Liegehöhe in eine höhere Position heb- und wieder zurück senkbar ist.

2. Gebärbett nach Anspruch 1, dadurch gekennzeichnet, daß der Hauptlagerungsteil (2) und der Beinlagerungsteil (3) stufenlos heb- und senkbar sind.

3. Gebärbett nach Anspruch 2, dadurch gekennzeichnet, daß der Hauptlagerungsteil (2) gegenüber dem starr an der in sich starren Hauptstütze (5) angeordneten Träger (6) heb- senk- und neigbar ist.

4. Gebärbett nach Anspruch 2 oder 3, dadurch gekennzeichnet, daß der Beinlagerungsteil (3) in abgesenkter Position unter den den Hauptlagerungsteil (2) tragenden Träger (6) bringbar ist.

5. Gebärbett nach einem oder mehreren der Ansprüche 1 bis 4, dadurch gekennzeichnet, daß der Hauptlagerungsteil (2) mittels des Verstellmechanismus (8, 9, 11, 12, 13) in unterschiedliche Neigungen einstellbar ist.

6. Gebärbett nach einem oder mehreren der Ansprüche 1 bis 5, dadurch gekennzeichnet, daß der Hauptlagerungsteil (2) eine Rücken- (14) und eine Beckenplatte (15) aufweist, die miteinander gelenkig verbunden sind und einzeln in unterschiedliche Neigungen bringbar sind.

7. Gebärbett nach einem oder mehreren der Ansprüche 2 bis 6, dadurch gekennzeichnet, daß an der Hauptstütze (5) eine in Richtung des auskragenden und den Hauptlagerungsteil (2) stützenden Trägers (6) gerichtete Führungsschiene (25) angeordnet ist, entlang der der Beinlagerungsteil (3) verfahrbar ist.

8. Gebärbett nach einem oder mehreren der Ansprüche 1 bis 7, dadurch gekennzeichnet, daß der Beinlagerungsteil (3) vom Hauptlagerungsteil (2) zur Gänze entfernbar ist, wobei der Beinlagerungsteil (3) mittels Schwenkarme (29) an einem eigenen unabhängig von der Hauptstütze (5) des Hauptlagerungsteiles (2) vorgesehenen Stützgestell (23) abgestützt ist.

9. Gebärbett nach einem oder mehreren der Ansprüche 1 bis 8, dadurch gekennzeichnet, daß der Beinlagerungsteil (3) an seinem zum Hauptlagerungsteil (2) gerichteten Ende mit einem konvex vorspringenden, vorzugsweise halbkreisförmigen Teil (34) ausgestattet ist, der in eine gegengleich am Hauptlagerungsteil (2) angeordnete konkave Einbuchtung (35) bei in gleicher Höhenlage befindlichem Hauptlagerungs- (2) und Beinlagerungsteil (3) eingreift.

10. Gebärbett nach einem oder mehreren der Ansprüche 1 bis 9, dadurch gekennzeichnet, daß eine Lehne (36) vorgesehen ist, die am Kopfende des Hauptlagerungsteiles (2), vorzugsweise in Höhe des den Hauptlagerungsteil (2) abstützenden Trägers (6), und/oder am Fußende des Beinlagerungsteiles (3) befestigbar ist.

11. Gebärbett nach einem oder mehreren der Ansprüche 1 bis 10, dadurch gekennzeichnet, daß Handgriffstützen (37) und/oder Beinstützen (38) vorgesehen sind.

12. Gebärbett nach Anspruch 7, dadurch gekennzeichnet, daß der Beinlagerungsteil (3) mittels an der Führungsschiene (25) angreifender Bremsbacken (27) mit der Führungsschiene (25) verbindbar ist und mittels Führungsrollen (26) an der Führungsschiene (25) geführt ist.

13. Gebärbett nach Anspruch 8, dadurch gekennzeichnet, daß der Beinlagerungsteil (3) mittels an seinem Stützgestell (23) gelagerter Stützrollen (24) am Fundament (4) abgestützt ist.

14. Gebärbett nach Anspruch 13, dadurch gekennzeichnet, daß die Stützrollen (24) des Beinlagerungsteiles (3) als fixierbare Lenkrollen ausgebildet sind.

15. Gebärbett nach einem oder mehreren der Ansprüche 1 bis 14, dadurch gekennzeichnet, daß sowohl der Hauptlagerungsteil (2) als auch der Beinlagerungsteil (3) mit jeweils einem eigenen elektrisch betriebenen Hydraulikaggregat (21, 28) ausgestattet sind.

16. Gebärbett nach Anspruch 2, dadurch gekennzeichnet, daß der Hauptlagerungsteil (2) einen gegenüber dem Träger (6) heb- und senkbaren Rahmen (10) aufweist, der mit jeweils einem am Kopfende als auch am gegenüberliegenden Ende angeordneten Kniehebel (8, 9) mit dem Träger (6) gelenkig verbunden ist, wobei an jedem der Kniehebel (8, 9) ein einerseits am Knie (11) und andererseits am Träger (6) oder am Rahmen angelenkter Hydraulikzylinder angreift.

17. Gebärbett nach Anspruch 7, dadurch gekennzeichnet, daß die Führungsschiene (25) als Energieversorgungsleitung, vorzugsweise als Stromleiter, zur Versorgung des Verstellmechanismus (29, 32) des Beinlagerungsteiles (3) ausgebildet ist.

18. Gebärbett nach einem oder mehreren der Ansprüche 1 bis 17, dadurch gekennzeichnet, daß ein Gestänge (39) vorgesehen ist, das wahlweise am Kopfende des Hauptlagerungsteiles (2) montiert werden kann, wobei an dem Gestänge ein Haltegriff (40) montiert ist.

## Claims

1. Parturition bed with a lying surface (1) transversely divided into two mutually adjustable parts i.e., a main supporting part (2) providing support for the pelvis and upper part of the body of the parturient, and a leg supporting part (3) providing support for her legs, wherein both the main supporting part (2) and the leg supporting part (3) are adjustable relative to each other from a common lying plane located at a predetermined specified height in planes approximately parallel to this lying plane and at varying heights i.e., an adjustment mechanism (29, 32) allows the leg supporting part (3) to be lowered and raised, and wherein the leg supporting part (3) when it is in a lowered position relative to the main supporting part (2) is displaceable in the longitudinal direction of the parturition bed into the free space below the main supporting part (2), at least into the pelvis supporting portion of the latter,
characterized in that the main supporting part (2) is supported on a carrier (6) cantilevering from a main stay (5) arranged on the head end of the main supporting part (2) and is liftable from the specified lying level into a higher position, and lowerable back again by means of an adjustment mechanism (8, 9, 11, 12, 13) independently of the leg supporting part (3).

2. A parturition bed according to claim 1, characterized in that the main supporting part (2) and the leg supporting part (3) can be lifted and lowered continuously.

3. A parturition bed according to claim 2, characterized in that the main supporting part (2) can be lifted, lowered and inclined relative to the carrier (6) arranged rigidly on the rigid main stay (5).

4. A parturition bed according to claim 2 or 3, characterized in that when in a lowered position, the leg supporting part (3) can be brought below the carrier (6) supporting the main supporting part (2).

5. A parturition bed according to one or several of claims 1 to 4, characterized in that the main supporting part (2) can be inclined at various angles by means of the adjustment mechanism (8, 9, 11, 12, 13).

6. A parturition bed according to one or several of claims 1 to 5, characterized in that the main supporting part (2) comprises a back section (14) and pelvis section (15) which are jointed to each other and can be inclined independently at different angles.

7. A parturition bed according to one or several of claims 2 to 6, characterized in that a guide rail (25) along which the leg supporting part (3) can be moved is arranged at the main stay (5) in such a way as to point towards the cantilevering carrier (6) supporting the main supporting part (2).

8. A parturition bed according to one or several of claims 1 to 7, characterized in that the leg supporting part (3) is completely detachable from the main supporting part (2), the leg supporting part (3) being supported on a separate supporting structure (23) provided independent of the main stay (5) of the main supporting part (2) by means of swivel arms (29).

9. A parturition bed according to one or several of claims 1 to 8, characterized in that the one end of the leg supporting part (3) that faces the main supporting part (2) is provided with a preferably semicircular part (34) that projects convexly and locks with a concave indentation (35) arranged in a matching counterposition on the main supporting part (2), whenever the main supporting part (2) and the leg supporting part (3) are at the same height.

10. A parturition bed according to one or several of claims 1 to 9, characterized in that a rest (36) is provided that is attachable at the head of the main supporting part (2), preferably at the height of the carrier (6) supporting the main supporting part (2), and/or at the foot of the leg supporting part (3).

11. A parturition bed according to one or several of claims 1 to 10, characterized in that combined hand grips and supports (37) and/or leg supports (38) are provided.

12. A parturition bed according to claim 7, characterized in that the leg supporting part (3) is connectible with the guide rail (25) by means of brake shoes (27) acting on the guide rail (25) and is guided on the guide rail (25) by means of guide rollers (26).

13. A parturition bed according to claim 8, characterized in that the leg supporting part (3) is supported on the foundation (4) by means of supporting rollers (24) bearing-mounted on its supporting structure (23).

14. A parturition bed according to claim 13, characterized in that the supporting rollers (24) of the leg supporting part (3) are in the form of lockable castors.

15. A parturition bed according to one or several of claims 1 to 14, characterized in that both the main supporting part (2) and the leg supporting part (3) are each provided with a separate electrically operated hydraulic aggregate (21, 28).

16. A parturition bed according to claim 2, characterized in that the main supporting part (2) is provided with a frame (10) that is liftable and lowerable with respect to the carrier (6), the said frame being jointed to the carrier (6) by means of one toggle lever (8, 9) arranged at its head and one at the opposing end respectively, with one hydraulic cylinder that is linked to the bend (11) on the one hand and to the carrier (6) or the frame on the other hand applying at each of the toggle levers (8, 9).

17. A parturition bed according to claim 7, characterized in that the guide rail (25) is in the form of an energy supply line, preferably a current conductor, for supplying the adjustment mechanism (29, 32) of the leg supporting part (3).

18. A parturition bed according to one or several of claims 1 to 17, characterized in that a rod linkage (39) is provided which optionally can be attached to the head of the main supporting part (2) and is provided with a strap (40).

## Revendications

1. Lit d'accouchement, comportant une surface de repos (1) divisée transversalement en deux parties réglables l'une par rapport l'autre, à savoir une partie de support principale (2) qui supporte le buste et le bassin de la parturiente et une partie de support pour les jambes (3) qui supporte les jambes, la partie de support principale (2) et la partie de support pour les jambes (3) pouvant être réglées l'une par rapport à l'autre depuis un plan de repos commun situé à hauteur prédéterminée jusque dans des plans situés dans différentes positions en hauteur et approximativement parallèles au plan de repos, et ceci grâce à la possibilité d'abaisser et de monter la partie de support pour les jambes (3) au moyen d'un mécanisme de réglage (29, 32), et la partie de support pour les jambes (3) pouvant être déplacée au-dessous de la partie de support principale (2) dans une position abaissée par rapport à la partie de support principale (2) en direction longitudinale du lit d'accouchement dans un espace prévu au-dessous de la partie de support principale (2) au moins dans sa région de bassin, caractérisé en ce que la partie de support principale (2) est supportée par un support (6) en surplomb par rapport à un appui principal (5) agencé dans la région d'extrémité de tête de la partie de support principale (2), et en ce qu'elle peut être levée depuis la position de repos prédéterminée jusque dans une position supérieure et être abaissée en retour, au moyen d'un mécanisme de réglage (8, 9, 11, 12, 13), indépendamment de la partie de support pour les jambes (3).

2. Lit d'accouchement selon la revendication 1, caractérisé en ce que la partie de support principale (2) et la partie de support pour les jambes (3) peuvent être levées et abaissées en continu.

3. Lit d'accouchement selon la revendication 2, caractérisé en ce que la partie de support principale (2) peut être levée, abaissée et inclinée par rapport au support (6) agencé rigidement sur l'appui principal (5) rigide en lui-même.

4. Lit d'accouchement selon l'une ou l'autre des revendications 2 et 3, caractérisé en ce que la partie de support pour les jambes (3) peut être amenée dans la position abaissée au-dessous du support (6) qui porte la partie de support principale (2).

5. Lit d'accouchement selon l'une ou plusieurs des revendications 1 à 4, caractérisé en ce que la partie de support principale (2) est réglable au moyen du mécanisme de réglage (8, 9, 11, 12, 13) dans différentes inclinaisons.

6. Lit d'accouchement selon l'une ou plusieurs des revendications 1 à 5, caractérisé en ce que la partie de support principale (2) présente une plaque à dos (14) et une plaque à bassin (15), qui sont reliées l'une à l'autre avec articulation et qui peuvent être amenées individuellement sous différentes inclinaisons.

7. Lit d'accouchement selon l'une ou plusieurs des revendications 2 à 6, caractérisé en ce que sur l'appui principal (5) est agencé un rail de guidage (25) dirigé en direction du support (6) en surplomb qui supporte la partie de support principale (2), le long duquel est mobile la partie de support pour les jambes (3).

8. Lit d'accouchement selon l'une ou plusieurs des revendications 1 à 7, caractérisé en ce que la partie de support pour les jambes (3) peut être entièrement enlevée de la partie de support principale (2), la partie de support pour les jambes (3) étant supportée au moyen de bras de basculement (29) sur un châssis propre (23) prévu indépendamment de l'appui principal (5) de la partie de support principale (2).

9. Lit d'accouchement selon l'une ou plusieurs des revendications 1 à 8, caractérisé en ce que la partie de support pour les jambes (3) est équipée à son extrémité dirigée vers la partie de support principale (2) d'une pièce (34) faisant saillie de façon convexe et de préférence en forme de demi-cercle, qui s'engage dans une cavité concave (35) agencée de façon complémentaire sur la partie de support principale (2) lorsque la partie de support principale (2) et la partie de support pour les jambes (3) se trouvent à la même position en hauteur.

10. Lit d'accouchement selon l'une ou plusieurs des revendications 1 à 9, caractérisé en ce qu'il est prévu un dossier (36) qui peut être fixé à l'extrémité de tête de la partie de support principale (2), de préférence à la hauteur du support (6) qui supporte la partie de support principale (2), et/ou à l'extrémité de pied de la partie de support pour les jambes (3).

11. Lit d'accouchement selon l'une ou plusieurs des revendications 1 à 10, caractérisé en ce qu'il est prévu des appuis de poignée (37) et/ou des appuis de jambe (38).

12. Lit d'accouchement selon la revendication 7, caractérisé en ce que la partie de support pour les jambes (3) peut être reliée au rail de guidage (25) au moyen de mâchoires de frein (27) attaquant le rail de guidage (25), et en ce qu'elle est guidée sur le rail de guidage (25) au moyen de galets de guidage (26).

13. Lit d'accouchement selon la revendication 8, caractérisé en ce que la partie de support pour les jambes (3) est appuyée sur le socle (4) au moyen de galets d'appui (24) montés sur son châssis (23).

14. Lit d'accouchement selon la revendication 13. caractérisé en ce que les galets d'appui (24) de la partie de support pour les jambes (3) sont réalisés sous la forme de galets de guidage susceptibles d'être fixés.

15. Lit d'accouchement selon l'une ou plusieurs des revendications 1 à 14, caractérisé en ce que la partie de support principale (2) et également la partie de support pour les jambes (3) sont équipées chacune d'une propre unité hydraulique (21, 28) entraînée électriquement.

16. Lit d'accouchement selon la revendication 2, caractérisé en ce que la partie de support principale (2) présente un cadre (10) pouvant être levé et abaissé par rapport au support (6), qui est relié au support (6) en articulation par des leviers à genouillère (8, 9) agencés respectivement à l'extrémité de tête et également à l'extrémité opposée, et en ce qu'il est prévu un cylindre hydraulique articulé d'une part sur la genouillère (11) et d'autre par sur le support (6) ou sur le cadre, qui attaque chaque levier à genouillère (8, 9).

17. Lit d'accouchement selon la revendication 7, caractérisé en ce que le rail de guidage (25) est réalisé sous la forme d'une ligne d'alimentation en énergie, de préférence sous la forme d'un conducteur électrique, pour alimenter le mécanisme de réglage (29, 32) de la partie de support pour les jambes (3).

18. Lit d'accouchement selon l'une ou plusieurs des revendications 1 à 17, caractérisé en ce qu'il est prévu un système à tiges (39), qui peut être monté au choix à l'extrémité de tête de la partie de support principale (2), et en ce qu'une poignée (40) est montée sur le système à tiges (40).
